# EUROPÄISCHE PATENTSCHRIFT

(11) **EP 0 861 964 B1**
(45) Veröffentlichungstag und Bekanntmachung des Hinweises auf die Patenterteilung: **12.04.2000**
(21) Anmeldenummer: 98102585.1
(22) Anmeldetag: 14.02.1998
(51) Int. Cl.: E06B 5/16, E06B 3/26

(54) **Brandschutzelement**
Fire protection element
Elément pour la protection contre le feu

(30) Priorität: 01.03.1997 DE 19708443
(43) Veröffentlichungstag der Anmeldung: 02.09.1998
(73) Patentinhaber: NORSK HYDRO ASA, 0257 Oslo 2 (NO)
(72) Erfinder: Schulz, Harald Dr., 86381 Krumbach (DE)
(74) Vertreter: Dziewior, Joachim, Dipl.-Phys. Dr.

(56) Entgegenhaltungen:
- DE-A- 2 239 627
- GB-A- 2 291 094
- US-A- 4 601 143

## Beschreibung

Die Erfindung betrifft ein aus metallischen, insbesondere aus Aluminium bestehenden Hohlprofilen in einfacher oder wärmegedämmter Ausbildung aufgebautes Brandschutzelement, insbesondere in Form eines Rahmens für Fenster, Türen, Fassadenteile und dergleichen, mit im Innenraum der Hohlprofile oder an deren Außenfläche angeordneten und durch Befestigungsmittel festgelegten, dem Brandschutz dienenden Einschubteilen aus Silikat- oder Gipsbaustoffen oder anderen Brandschutzmassen.

Bei aus der Praxis bekannten Brandschutzelementen dieser Art erfolgt die Befestigung der Einschubteile durch Schraubverbindungen oder durch ins Innere der Hohlprofile eingelegte Metallfedern, wobei eine Befestigung der Einschubteile insbesondere deshalb erforderlich ist, um zunächst bei der Handhabung der Einzelprofile in der Werkstatt die Fixierung sicherzustellen. Darüber hinaus wird hierdurch auch ein Abrutschen im Flügel verhindert und bei beweglichen Teilen, also besispielsweise bei Flügelrahmen, gewährleistet, daß die Einschubteile bei der Bewegung des Flügels nicht klappern können.

Eine Befestigung von Einschubteilen durch Schraubverbindungen ist aus der US-A-4 601 143 bekannt.

Die bisherigen Befestigungsarten machen jedoch mehrere Arbeitsvorgänge erforderlich; so müssen zum Eindrehen der Schrauben zunächst Bohrungen eingebracht werden. Das Einschieben von Metallfedern hingegen ist aufwendig und läßt in der Regel das nachträgliche Anbringen zusätzlicher Befestigungen nicht zu.

Der Erfindung liegt die Aufgabe zugrunde, ein Brandschutzelement der eingangs genannten Art so auszubilden, daß die Befestigung der Einschubteile in möglichst einem Arbeitsgang auf zeitsparende und kostengünstige Art und Weise mit handelsüblichen Mitteln und unter minimalem Materialaufwand erfolgen kann.

Diese Aufgabe wird nach der Erfindung dadurch gelöst, daß die Befestigungsmittel von gegenüber dem Material der Hohlprofile hart eingestellten Stiften gebildet sind, die sich durch von den Stiften selbstgeformte Kanäle in der Wand des Hohlprofils erstrecken und von der Mantelfläche des Kanals im Preßsitz gehalten sind, wobei der im Inneren des Hohlprofils verlaufende Teil des Stifts mit seinem freien Ende bis in das Einschubteil hinein vorsteht.

Der durch die Erfindung erreichte Vorteil besteht im wesentlichen darin, daß die Stifte mit üblichen Werkzeugen durch die Wand des Hohlprofils eingetrieben bzw. eingeschossen werden können, wobei hierfür geeignete Werkzeuge in der Regel mit Magazinen versehen sind, die eine Bevorratung der Stifte und damit ein zügiges, unterbrechungsfreies Arbeiten ermöglichen.

In bevorzugter Ausführungsform der Erfindung ist vorgesehen, daß die Stifte aus Stahl bestehen. Besonders zweckmäßig aus Gründen der Vermeidung von Korrosionen, ist es, wenn die Stifte aus Edelstahl bestehen.

Im Bereich bestimmter Flächen der Brandschutz-Elemente, die weitere Funktionen haben, wie z. B. die Aufnahme von Glasleisten oder von Dichtungen, ist es im Rahmen der Erfindung vorteilhaft, wenn die Stifte bündig mit der Oberfläche des Hohlprofils abschließen.

Im übrigen kann im Rahmen der Erfindung vorgesehen sein, daß die Stifte an ihrem einen Ende mit einem flachen Rundkopf oder einem schmalen Querstift versehen sind. Schließlich besteht auch die Möglichkeit, daß die Stifte als U-förmige Klammer ausgebildet sind.

Im folgenden wird die Erfindung an einem in der Zeichnung dargestellten Ausführungsbeispiel näher erläutert; es zeigen:
- Fig. 1: einen Querschnitt durch einen Rahmen, wie er beispielsweise bei Fenstern, Türen oder Fassadenteilen Anwendung findet,
- Fig. 2: eine Detaildarstellung nach Fig. 1,
- Fig. 3: eine weitere Ausführungsform der Erfindung.

Bei dem in der Zeichnung dargestellten Brandschutzelement handelt es sich um einen Rahmen, wie er für Fenster, Türen, Fassadenteile oder dergleichen Bauelemente Verwendung findet. Das Brandschutzelement ist aus metallischen Hohlprofilen 1,2, nämlich aus Aluminium aufgebaut, wobei hier eine wärmegedämmte Ausführungsform wiedergegeben ist, bei der zwei, nämlich innen- und außenseitige Hohlprofile 1,2 über Isolierstege 3 miteinander verbunden sind.

Im Innenraum 4 der Hohlprofile 1,2 wie auch in der durch die Isolierstege 3 abgeschlossenen Innenkammer 5 sind Einschubteile 6 angeordnet, die dem Brandschutz dienen und aus Silikat- oder Gipsbaustoffen oder auch aus anderen Brandschutzmassen bestehen. Um einerseits eine Fixierung der Einschubteile 6 in ihrer Längsrichtung zu erreichen, andererseits insbesondere bei beweglichen Flügelteilen ein Klappern der Einschubteile 6 im Innern der Hohlprofile 1,2 zu verhindern, sind Befestigungsmittel vorgesehen, die der Fixierung der Einschubteile 6 dienen.

Diese Befestigungsmittel sind im einzelnen von Stiften 7 gebildet, die sich durch von den Stiften selbst geformte Kanäle in der Wand der Hohlprofile 1,2 erstrecken und von der Mantelfläche des Kanals gehalten sind. Der im Inneren des Hohlprofils 1,2 verlaufende Teil des Stiftes 7 steht dabei mit seinem freien Ende bis in das Einschubteil 6 hinein vor, wodurch die Fixierung des Einschubteils 6 bewirkt wird.

Durch diese Art der Befestigung besteht darüber hinaus die Möglichkeit, auch solche Einschubteile 6 festzulegen, die den im Inneren des Hohlprofils 1,2 gebildeten Raum 4 nicht vollständig ausfüllen, wie dies insbesondere aus der Fig. 3 ersichtlich ist. Hierdurch ist es inbesondere auch möglich, Einschubteile 6 zum Zwecke des Brandschutzes nachträglich in solche Profile 1,2 einzubringen, die nicht bereits durch geeignete nasenförmige Profilstege zur Aufnahme solcher Einschubteile 6 eingerichtet sind.

Die Stifte 7 bestehen, um das Aluminium ohne die Anbringung von Bohrungen durchdringen und so den Kanal schaffen zu können, zweckmäßigerweise aus Stahl, wobei hier insbesondere Edelstahl aus Korrosionsgründen bevorzugt wird. Da die Flächen der Hohlprofile 1,2 in bestimmten Bereichen weitere Funktionen haben, etwa die Aufnahme von Glasleisten oder von Dichtungen, müssen die Stifte 7 zweckmäßigerweise flächenbündig mit der Oberfläche des Hohlprofils 1,2 abschließen.

Die Stifte 7 können jedoch an ihrem einen Ende auch mit einem flachen Rundkopf 8 oder einem schmalen Querstift 9 versehen sein, wie dies aus der Detaildarstellung der Fig. 2 hervorgeht. Die Stifte 7 können jedoch auch, wie dies ebenfalls in Fig. 2 dargestellt ist, als U-förmige Klammer 10 ausgebildet sein.

Das Einbringen der Stifte 7 kann vorteilhafterweise durch in der Zeichnung nicht dargestellte, handelsübliche Werkzeuge erfolgen, die die Stifte 7 durch das Aluminium hindurch einschießen. Durch die Verwendung eines solchen Werkzeugs besteht darüber hinaus die Möglichkeit, auch in anderen Bereichen, also beispielsweise am Isoliersteg 3, derartige Befestigungen vorzunehmen. Hier muß natürlich mit reduziertem Einpreßdruck gearbeitet werden. Auch die zusätzliche Anbringung von Brandschutzplatten 11 auf der Außenseite der Profile 1,2, wie dies ebenfalls in den Fig. 1 und 3 angedeutet ist, kann auch die gleiche Befestigungsweise vorgenommen werden, wodurch eine einfache, zeitsparende und kostengünstige Arbeitsweise mit handelsüblichen Mitteln gewährleistet wird.

## Patentansprüche

1. Aus metallischen, insbesondere aus Aluminium bestehenden Hohlprofilen in einfacher oder wärmegedämmter Ausbildung aufgebautes Brandschutzelement, insbesondere in Form eines Rahmens für Fenster, Türen, Fassadenteile und dergleichen, mit im Innenraum (4) der Hohlprofile (1,2) oder an deren Außenfläche angeordneten und durch Befestigungsmittel festgelegten, dem Brandschutz dienenden Einschubteilen (6) aus Silikat- oder Gipsbaustoffen oder anderen Brandschutzmassen, dadurch gekennzeichnet, daß die Befestigungsmittel von gegenüber dem Material der Hohlprofile (1,2) hart eingestellten Stiften (7) gebildet sind, die sich durch von den Stiften (7) selbstgeformte Kanäle in der Wand des Hohlprofils (1,2) erstrecken und von der Mantelfläche des Kanals im Preßsitz gehalten sind, wobei der im Inneren (4) des Hohlprofils (1,2) verlaufende Teil des Stifts (7) mit seinem freien Ende bis in das Einschubteil (6) hinein vorsteht.

2. Brandschutzelement nach Anspruch 1, dadurch gekennzeichnet, daß die Stifte (7) aus Stahl bestehen.

3. Brandschutzelement nach Anspruch 1, dadurch gekennzeichnet, daß die Stifte (7) aus Edelstahl bestehen.

4. Brandschutzelement nach einem der Ansprüche 1 bis 3, dadurch gekennzeichnet, daß die Stifte (7) bündig mit der Oberfläche des Hohlprofils (1,2) abschließen.

5. Brandschutzelement nach einem der Ansprüche 1 bis 4, dadurch gekennzeichnet, daß die Stifte (7) an ihrem einen Ende mit einem flachen Rundkopf (8) oder einem schmalen Querstift (9) versehen sind.

6. Brandschutzelement nach einem der Ansprüche 1 bis 4, dadurch gekennzeichnet, daß die Stifte (7) als U-förmige Klammer (10) ausgebildet sind.

## Claims

1. A fire-protection element which is constructed in a simple or heat-insulated design configuration from hollow metal profile members in particular comprising aluminium, the element being in particular in the form of a frame for windows, doors, facade portions and the like, having insert portions (6) of silicate or gypsum building materials or other fire-protection materials, the insert portions being arranged in the internal space (4) of the profile members (1, 2) or at the outside surface thereof and being secured by fixing means, characterised in that the fixing means are formed by pins (7) which are set to be hard in relation to the material of the profile members (1, 2) and which extend through passages which are formed by the pins (7) themselves in the wall of the profile member (1, 2) and are held in a press fit by the peripheral surface of the passage, wherein the part of the pin (7) which extends in the interior (4) of the profile member (1, 2) projects with its free end into the insert portion (6).

2. A fire-protection element according to claim 1 characterised in that the pins (7) comprise steel.

3. A fire-protection element according to claim 1 characterised in that the pins (7) comprise high-quality steel.

4. A fire-protection element according to one of claims 1 to 3 characterised in that the pins (7) terminate flush with the surface of the profile member (1, 2).

5. A fire-protection element according to one of claims 1 to 4 characterised in that the pins (7) are provided at their one end with a shallow round head (8) or a narrow transverse pin (9).

6. A fire-protection element according to one of claims 1 to 4 characterised in that the pins (7) are in the form of U-shaped clips (10).

## Revendications

1. Elément coupe-feu, en particulier sous la forme d'un cadre pour des fenêtres, des portes, des éléments de façade et similaires, construit à partir de profilés creux métalliques, en particulier en aluminium, de type simple ou à barrière thermique, comprenant des garnitures (6) coupe-feu en des matériaux à base de silicates ou de plâtre ou en d'autres masses coupe-feu disposées dans la chambre intérieure (4) des profilés creux (1, 2) ou sur la surface extérieure de celle-ci et fixées à l'aide de moyens de fixation, caractérisé par le fait que les moyens de fixation sont formés de pointes (7) dures par rapport au matériau des profilés creux (1, 2) qui s'étendent à travers des canaux formés par les pointes (7) elles-mêmes dans la paroi du profilé creux (1, 2) et qui sont tenues par serrage par la surface périphérique du canal, la partie de la pointe (7) qui s'étend à l'intérieur (4) du profilé creux (1, 2) faisant saillie avec son extrémité libre jusque dans la garniture (6).

2. Elément coupe-feu selon la revendication 1, caractérisé par le fait que les pointes (7) sont en acier.

3. Elément coupe-feu selon la revendication 1, caractérisé par le fait que les pointes (7) sont en acier allié.

4. Elément coupe-feu selon une des revendications 1 à 3, caractérisé par le fait que les pointes (7) affleurent avec la surface du profilé creux (1, 2).

5. Elément coupe-feu selon une des revendications 1 à 4, caractérisé par le fait que les pointes (7), à l'une de leurs extrémités, sont pourvues d'une tête ronde (8) plate ou d'une barre transversale (9) étroite.

6. Elément coupe-feu selon une des revendications 1 à 4, caractérisé par le fait que les pointes (7) sont conformées en agrafe (10) en forme de U.
